# DEMANDE DE BREVET EUROPEEN

(11) **EP 1 913 842 A1**
(43) Date de publication de la demande: **23.04.2008**
(21) Numéro de dépôt: 07360035.5
(22) Date de dépôt: 25.07.2007
(51) Int. Cl.: A47B 88/14

(54) **Dispositif de guidage pour tiroirs de meubles**

(30) Priorité: 04.08.2006 ES 200602136
(71) Demandeur: Rioja Calvo, Miguel Angel, 20808 Getaria (ES)
(72) Inventeur: Rioja Calvo, Miguel Angel, 20808 Getaria (ES)
(74) Mandataire: Nuss, Pierre

(57) **Abrégé**

Dispositif pour tiroirs de meubles, caractérisé en ce que les crémaillères dentées (4) sont chacune supportées par deux languettes transversales (8) appartenant à chacun des ancrages (7) accouplés de manière amovible sur les extrémités de l'élément fixe (1), dont les roues dentées (5) ont un axe creux (9) qui s'étend jusqu'au centre du tiroir (3) traversant avec une capacité de rotation libre un palier (11) formé sur le noyau vertical d'un premier support (10) en forme de double « L » qui détermine des bords horizontaux et plats, inférieur (12) et supérieur (13), de sorte que le bord inférieur (12) soit adjacent à la face inférieure de la crémaillère dentée (4) et que le bord supérieur (13) se trouve au-dessus de la position opérationnelle ou engrenée de la roue dentée (5) en gardant une distance suffisamment inférieure à la profondeur de l'engrenage entre ladite roue dentée (5) et la crémaillère dentée (4).

## Description

### Domaine de l'invention

La présente invention concerne un dispositif pour tiroirs de meubles, particulièrement pour ceux de grande dimension, comme les dénommés « casseroliers », dans lesquels sont entreposés les casseroles ou autres ustensiles de grande taille, par exemple, utilisés en cuisine ou en laboratoire.

### Etat de l'art antérieur

Dans ce domaine, la construction de meubles à tiroirs dont l'avant dépasse un mètre d'envergure est courante ; de fait, avec des tiroirs de grande envergure, l'espace disponible dans l'avant du meuble est mieux utilisé, car il n'est pas nécessaire d'avoir recours à des cloisons intermédiaires de séparation du vide. C'est pourquoi la tendance actuelle est de construire des tiroirs très grands (logiquement pour les cas où leur emploi est approprié) qui, en plus de leur grande envergure, nécessitent de disposer sur les côtés d'un quelconque type de fermeture ayant une hauteur supérieure à celle des panneaux conventionnels qui, ensemble avec l'avant, délimitent un bac de tiroir qui, bien qu'il ait une grande envergure et un grand fond, présente la même hauteur que celle d'un tiroir conventionnel. Ces tiroirs se déplacent sur des guides coulissants extensibles qui comportent un élément fixe fixé sur le meuble et un élément mobile fixé sur le tiroir. Des moyens de réglage sont également utilisés pour ajuster la position latérale de l'avant du tiroir par rapport au parement ou face frontale du meuble sur lequel celui-ci est installé.

Un problème avec les tiroirs de cette taille est qu'ils sont enclins à ne pas glisser de manière rectiligne, dans la mesure où de petites différences dans l'avancement des deux côtés se traduisent de l'autre côté en un coincement dans les guides coulissants extensibles, faisant que le tiroir se coince ou, dans une moindre mesure, en un important dysfonctionnement par rapport au glissement en douceur attendu. D'autre part, ce problème de glissement non rectiligne provoque des vibrations qui augmentent l'ampleur initiale et qui, dans un processus en chaîne, augmentent l'amplitude des vibrations, et ainsi de suite ; cet aspect revêt une importance encore plus grande si nous considérons qu'il est courant que ces tiroirs, par nature, soient chargés avec un poids important.

Plusieurs solutions ayant pour objectif d'obtenir un déplacement du tiroir le plus rectiligne possible sont connues. A cet égard, un type de solution consiste à raccorder les deux côtés avec des moyens transversaux de roulement à base de jeux d'engrenage de roue et de crémaillères dentées ; indépendamment du degré de satisfaction atteint, la constitution et/ou le montage de ces réalisations connues sont complexes et coûteux.

Par ailleurs, ces tiroirs doivent disposer de moyens simples et efficaces pour réguler dans le sens horizontal la position de l'avant du tiroir par rapport au bac de ce dernier. Des solutions qui conjuguent ces deux aspects de la meilleure manière possible sont nécessaires.

De nombreuses solutions de montage du cadre surélevé qui s'installe sur le contour latéral et arrière du bac du tiroir pour augmenter encore la hauteur et délimiter l'enceinte volumétrique de celui-ci, sont également connues.

### Description de l'invention et avantages

Face à cet état de fait, un objectif de la présente invention est un tiroir qui, en plus des guides coulissants extensibles collatéraux habituels comportant un élément fixe fixé sur le meuble et un élément mobile attaché au tiroir, présente des éléments mobiles collatéraux reliés entre eux via des moyens de roulement qui comprennent des crémaillères dentées collatérales qui, le long de celles-ci, engrènent les roues dentées respectives qui sont accouplées en rotation au moyen d'une barre transversale, lesdites crémaillères dentées étant chacune supportée par deux languettes transversales appartenant à chacun des ancrages accouplés de manière amovible aux extrémités de l'élément fixe, lesdites roues dentées ayant un axe creux qui s'étend vers le centre du tiroir traversant avec une capacité de rotation libre un palier formé sur le noyau vertical d'un premier support en forme de double « L » qui détermine des bords horizontaux et plats, inférieur et supérieur, de sorte que le bord inférieur soit adjacent à la face inférieure de la crémaillère dentée et que le bord supérieur se trouve au-dessus de la position opérationnelle ou engrenée de la roue dentée en maintenant une distance suffisamment inférieure à la profondeur de l'engrenage entre ladite roue dentée et la crémaillère dentée, dont le bord supérieur présente un passage longitudinal ayant un ajustement glissant par rapport à un bras plat horizontal qui appartient à un second support en équerre qui forme un bras plat vertical dont les bords verticaux peuvent glisser de manière ajustée dans un guide d'une plaque arrière unie au tiroir via l'élément mobile du guide coulissant extensible, ledit bras plat vertical ayant un pivot horizontal qui est parallèle audit bras plat horizontal, qui pénètre par ajustement de la rotation libre dans l'axe creux de la roue dentée et dont la longueur est inférieure à celle du bras plat horizontal d'une dimension légèrement supérieure à la longueur dudit passage longitudinal du bord supérieur du premier support et qui est légèrement supérieure à un parcours possible du premier support entre une position désaccouplée, dans laquelle le bord inférieur reste décalé par rapport à la face inférieure de la crémaillère dentée, et une position accouplée, dans laquelle ledit bord inférieur reste juste en dessous de ladite face inférieure de la crémaillère dentée ; pour accoupler en rotation les roues dentées collatérales, l'axe creux, sur lequel est accouplée l'extrémité de la barre transversale, a en son intérieur un tronçon dont la section transversale présente deux faces plates face à face opposées à deux facettes taillées sur ladite extrémité de la barre transversale ; pour soutenir les crémaillères dentées, les languettes transversales respectives des ancrages traversent chacune une des ouvertures des crémaillères dentées et ont leur extrémité formée par un biseau inférieur et une griffe supérieure ; pour la fixation des ancrages des crémaillères dentées à l'élément fixe du guide coulissant extensible, ces ancrages ont un corps, duquel part la languette, lequel corps est adossé au côté de l'élément fixe du guide coulissant extensible et qui, parallèlement à celui-ci, présente une paire de pattes pouvant se loger par glissement dans deux coins dudit même côté de l'élément fixe et pincer l'épaisseur dudit côté entre elles et le corps même de l'ancrage ; pour délimiter les positions désaccouplée et accouplée, sur le bras plat horizontal du second support se trouvent des saillies qui, conjointement à l'épaisseur du bras plat horizontal même, fournissent un ajustement de serrage glissant par rapport au passage longitudinal du bord supérieur du premier support et qui, du côté de la barre transversale, par rapport aux positions accouplée et désaccouplée dudit premier support, atteignent l'extrémité qui, dudit même côté, présente le bord supérieur et sont espacées entre elles d'une distance ajustée supérieure à la longueur dudit bord supérieur.

Comme le montre l'illustration graphique incorporée dans la présente description, cette constitution revendiquée est mise en oeuvre par des pièces simples, pouvant être fabriquées par moulage en plastique et qui permettent un montage et un démontage faciles par simple assemblage ; dans laquelle, pour chaque côté du tiroir : les ancrages assemblent leurs pattes dans les coins de l'élément fixe du guide coulissant extensible, en pinçant la paroi de celui-ci ; la crémaillère dentée s'assemble sur les languettes des ancrages lorsque ces dernières traversent les ouvertures de la crémaillère, le premier support s'assemble sur l'axe creux de la roue dentée ; la barre transversale s'assemble en insérant son extrémité dans l'axe creux de la roue dentée, où elle est accouplée en rotation par l'action réciproque des faces plates dudit axe creux et des facettes d'extrémité de la barre transversale ; la roue dentée s'assemble sur le pivot du bras plat vertical du second support ; le second support s'assemble avec la plaque arrière par glissement des bords de son bras plat vertical sur le guide de ladite plaque arrière ; et le bord plat supérieur du premier support est assemblé par insertion dans son passage longitudinal du bras plat horizontal du second support, une fois que le palier du premier support est assemblé sur l'axe creux de la roue dentée.

Pour le placement opérationnel dans le tiroir, on considère que la crémaillère est assemblée de la manière indiquée, étant ainsi reliée à l'élément fixe du guide coulissant extensible; d'autre part, nous avons le sous-ensemble formé par le premier support, la roue dentée et la barre transversale; par conséquent, le bord supérieur du premier support s'assemble avec le bras plat supérieur du second support (selon ce qui est expliqué) jusqu'à atteindre la position entre les deux saillies (position désaccouplée) ; dans une telle situation, on procède à l'assemblage du bras plat vertical du second support dans le guide de la plaque arrière unie à l'élément mobile du guide coulissant extensible, en maintenant la roue dentée engrenée sur la crémaillère dentée ; enfin, on fait glisser le premier support jusqu'à sa position accouplée dont, selon ce qui a été décrit, le bord inférieur est situé juste en dessous de la face inférieure de la crémaillère dentée et dont le bord supérieur est situé juste au-dessus de la roue dentée.

Outre la facilité de montage/démontage de cette constitution, il faut souligner que cette dernière, en empêchant que se produise le désengrenage pour une quelconque raison externe ou une mauvaise manipulation, apporte une grande sécurité.

Une autre particularité de l'invention est qu'elle est destinée à faciliter un réglage de la position latérale de l'avant du tiroir. Pour cela, la liaison des côtés du tiroir face à ce dernier se produit moyennant chacune des plaques avant qui ont une section verticale affaiblie devant laquelle se trouve un trou de vis sur lequel, sur une seule desdites plaques avant collatérales, est vissée une vis dont la tête est immobilisée axialement mais qui peut tourner dans une rainure de la plaque avant même. La fonctionnalité de cette solution est assez simple et efficace : en agissant sur la vis axialement immobile, celle-ci est vissée sur les mêmes bords du trou et, grâce à la section affaiblie, la partie de la plaque devant celle-ci se déforme en se déplaçant latéralement et en entraînant avec elle les moyens d'accouplement (d'un quelconque type que ce soit) de l'avant du tiroir jusqu'à la plaque avant qui est unie à l'élément mobile du guide coulissant extensible.

Une autre particularité de l'invention consiste en ce que les plaques arrière présentent un rebord qui ressort par l'arrière en saillie et qui comporte un orifice pouvant permettre l'accrochage d'un tenon inférieur vertical d'une pièce angulaire creuse de section carrée qui, sur deux faces adjacentes, comporte une fenêtre verticale ayant des côtés parallèles, les extrémités inférieure et supérieure sont arrondies et sont précédées de chacun des tronçons convergents, inférieur et supérieur ; entre les côtés parallèles de la fenêtre verticale se trouve une ouverture inférieure à celle des éléments de cadre, latéraux et arrière, qui ont un profil ovoïde aplati et une flexibilité satisfaisante, qui sont plus courts que les fenêtres verticales et qui comportent sur leurs côtés de fines fentes dont la largeur est ajustée de manière à être supérieure à l'épaisseur des côtés parallèles des fenêtres verticales et dont la hauteur est légèrement inférieure à celle desdits côtés parallèles ; où le tronçon convergent supérieur a un angle de convergence supérieur plus élevé que l'angle de convergence inférieur du tronçon convergent inférieur. Avec cette solution, le montage du cadre sur ses coins arrière est d'une grande simplicité : il suffit d'insérer les extrémités des éléments de cadre latéraux et arrière dans la fenêtre verticale correspondante de la pièce angulaire jusqu'à insertion des bords de celle-ci dans les fentes face à face de l'élément de cadre en question ; laquelle insertion peut se faire sans effort de manière manuelle, en exerçant une légère pression sur les éléments de cadre pour qu'ils fléchissent suffisamment pour permettre qu'une des extrémités de leur section transversale d'extrémité soit insérée dans une des extrémités de la fenêtre verticale de la pièce angulaire et, par rotation de l'élément de cadre jusqu'à sa position finale de travail, pour produire l'enclenchement élastique qui finit par l'accrochage envisagé, ladite opération étant facilitée par la forme spéciale du profil de ladite fenêtre verticale.

D'autre part, il faut noter la simplicité d'exécution de l'installation des pièces angulaires par le simple assemblage de ses tenons inférieurs dans l'orifice du rebord de la pièce angulaire respective.

### Dessins et références

Pour mieux comprendre la nature de la présente invention, les dessins joints représentent une forme de réalisation industrielle servant d'exemple simplement illustratif et non limitatif.
La figure 1 représente une vue avant d'un tiroir 3 selon l'invention et l'avant duquel tiroir est transparent et les moyens permettant la liaison et leur réglage latéral dudit avant par rapport au bac du tiroir 3, ont été omis. La présente figure 1 incorpore un détail agrandi des moyens de roulement associés à la barre transversale 6 ; sur ce détail agrandi est indiquée la zone où est réalisée une section transversale qui illustre le guidage du bras plat vertical 17 sur le guide 19 et qui aussi fait partie de cette figure.
La figure 1A représente le détail agrandi de la figure 1, mais montre le premier support 10 déplacé dans sa position de montage et de démontage dans le tiroir 3.
La figure 2 est une vue latérale d'une crémaillère dentée 4 selon l'invention.
La figure 3 est un agrandissement de la section III-III indiquée sur la figure 2.
La figure 3A est similaire à la figure 3, mais inclut l'ancrage 7 et la paroi pincée de l'élément fixe 1 du guide coulissant extensible.
La figure 4 est le profil droit de l'ancrage 7 de la figure 3A.
La figure 5 est une vue du dessous de la figure 4.
La figure 6 est le profil droit de la figure 4.
La figure 7 est une vue latérale de la barre transversale 6, face aux facettes 22 de ses extrémités.
La figure 8 est un agrandissement de la vue avant de la barre transversale 6 de la figure 7.
La figure 9 est une vue de la roue dentée 5 par l'extrémité de l'axe creux 9.
La figure 10 est la section X-X indiquée sur la figure 9.
La figure 11 est un agrandissement de la section XI-XI indiquée sur la figure 10.
La figure 12 est une vue latérale du second support 15 tel qu'il apparaît sur la figure 1.
La figure 13 est le profil droit de la figure 12.
La figure 14 est le plan supérieur de la figure 12.
La figure 15 représente le premier support 10 tel qu'il apparaît sur la figure 1 et qui correspond à la section XV-XV indiquée sur la figure 16.
La figure 16 est le profil gauche de la figure 15, en vue complète.
La figure 17 est une plaque arrière 18 similaire à celle de la figure 1, mais correspondant au guide mobile droit du tiroir 3 et vue par son côté interne.
La figure 18 est le plan supérieur de la figure 17,
La figure 19 est le profil gauche de la figure 17.
La figure 20 représente la pièce angulaire 35 installée dans l'orifice 34 du rebord 33 de la plaque arrière 18 des figures 17 à 19, bien qu'elle soit représentée à une plus grande échelle.
La figure 21 est le profil droit de la figure 20 et incorpore un détail agrandi par rapport à la fenêtre verticale 37.
La figure 22 est le profil gauche de la figure 20.
La figure 23 est un agrandissement du détail XXIII de la figure 22 avec le tenon 36 monté verticalement jusqu'en bas de l'orifice 34 du bord 33 de la plaque arrière 18, au moyen d'un enclenchement élastique de l'ailette « A » 36A en laissant lesdites ailettes ajustées dans le sens longitudinal et avec une contre-sortie verticale.
La figure 24 est un agrandissement de la section XXIV-XXIV qui est indiquée sur la figure 20.
La figure 25 est un agrandissement du détail XXV de la figure 21 dans lequel se trouve la fenêtre verticale 37.
La figure 26 est la vue latérale d'un élément latéral de cadre 45.
La figure 27 est la vue latérale d'un élément arrière de cadre 46.
La figure 28 est un agrandissement de la section transversale des éléments de cadre latéral 45 et arrière 46.
La figure 29 est un agrandissement du détail XXIX indiqué sur la figure 24 et représente l'accrochage par rapport à un des éléments de cadre latéral 45 ou arrière 46.
La figure 30 représente la plaque avant 28 correspondant au guide mobile droit du tiroir 3 et vue par son côté externe.
La figure 31 est le profil gauche avec une section de vis de la figure 30.
La figure 32 est la section supérieure avec la section de vis 30 de la figure 30.
La figure 33 est un agrandissement du détail XXX indiqué sur la figure 32.
La figure 34 est similaire à la figure 30, mais représente un degré de vissage différent de la vis 32 ; la position de départ de la zone de la plaque avant 28 qui est devant la section affaiblie 29 de cette dernière est représentée en traits discontinus.

Dans ces figures sont indiquées les références suivantes :
1.- Elément fixe de guide coulissant extensible
2.- Elément mobile de guide coulissant extensible
3.- Tiroir
4.- Crémaillère dentée
5.- Roue dentée
6.- Barre transversale
7.- Ancrage pour crémaillère 4
8.- Languette transversale d'ancrage 7
9.- Axe creux de roue dentée 5
10.- Premier support
11.- Palier de premier support 10
12.- Bord plat inférieur de premier support 10
13.- Bord plat supérieur de premier support 10
14.- Passage longitudinal de bord plat supérieur 13
15.- Second support
16.- Bras plat horizontal de second support 15
17.- Bras plat vertical de second support 15
18.- Plaque arrière
19.- Guide de plaque arrière 18
20.- Pivot horizontal de bras plat vertical 17
21.-Faces plates d'axe creux 9
22.- Facettes de barre transversale 6
23.- Patte d'ancrage 7
24.- Saillies de bras plat horizontal 16
25.- Ouvertures de crémaillère dentée 4
26.- Biseau inférieur de languette transversales 8
27.- Griffe supérieure de languette transversale 8
28.- Plaque avant
29.- Section affaiblie de plaque avant 28
30.- Trou de vis de plaque avant 28
31.- Rainure de plaque avant 28
32.- Vis
33.- Rebord de plaque arrière 18
34.- Orifice de rebord 33
35.- Pièce angulaire
36.- Tenon inférieur de pièce angulaire 35
   36A.- Ailette A du tenon 36
   36B.- Ailette B du tenon 36
37.- Fenêtres verticales de pièce angulaire 35
38.- Côtés parallèles de fenêtre verticale 37
39.- Extrémité inférieure de fenêtre verticale 37
40.- Extrémité supérieure de fenêtre verticale 37
41.- Tronçon convergent inférieur dans la fenêtre verticale 37
42.- Tronçon convergent supérieur dans la fenêtre verticale 37
43.- Angle de convergence inférieur
44.- Angle de convergence supérieur
45.- Elément latéral de cadre
46.- Elément arrière de cadre
47.- Fentes des éléments de cadre 45, 46
48.- Meuble

### Description d'un mode de réalisation préféré

En référence aux dessins et références susmentionnés, annexés un mode de réalisation préféré de l'objet de l'invention est illustré dans les plans, concernant un dispositif pour tiroirs de meubles, en particulier pour les tiroirs de grande dimension, comme les dénommés casseroliers et similaires, qui glissent sur des guides coulissants extensibles classiques qui comportent un élément fixe 1 fixé sur le meuble 48 et un élément mobile 2 soutenant le tiroir 3.

Conformément à l'invention et comme le montre la figure 1, dans le tiroir 3 revendiqué se trouvent lesdits éléments mobiles 2 collatéraux au tiroir 3 reliés entre eux via des moyens de roulement qui comprennent des crémaillères dentées collatérales 4 qui, le long de celles-ci, engrènent les roues dentées respectives 5 qui sont accouplées en rotation au moyen d'une barre transversale 6, lesdites crémaillères dentées 4 sont chacune supportée par deux languettes transversales 8 appartenant à chacun des ancrages 7 accouplés de manière amovible sur les extrémités de l'élément fixe 1, lesdites roues dentées 5 ont un axe creux 9 qui s'étend jusqu'au centre du tiroir 3 traversant avec une capacité de libre rotation un palier 11 formé dans le noyau vertical d'un premier support 10 en forme de double « L » qui détermine des bords horizontaux et plats, inférieur 12 et supérieur 13, de sorte que le bord inférieur 12 est adjacent à la face inférieure de la crémaillère dentée 4 et que le bord supérieur 13 se trouve au-dessus de la position opérationnelle ou engrenée de la roue dentée 5 en maintenant une distance suffisamment inférieure à la profondeur de l'engrenage entre ladite roue dentée 5 et la crémaillère dentée 4, de sorte que ledit bord supérieur 13 a un passage longitudinal 14 ayant un ajustement glissant par rapport à un bras plat horizontal 16 qui appartient à un second support 15 en équerre qui forme un bras plat vertical 17 dont les bords verticaux peuvent glisser de manière ajustée dans un guide 19 d'une plaque arrière 18 sur laquelle est soutenu le tiroir 3 au moyen de l'élément mobile 2 du guide coulissant extensible, le bras plat vertical 17 ayant un pivot horizontal 20 qui est parallèle audit bras plat horizontal 16, qui pénètre par ajustement de la rotation libre dans l'axe creux 9 de la roue dentée 5 et dont la longueur est inférieure à celle du bras plat horizontal 16 dans une dimension légèrement supérieure à la longueur dudit passage longitudinal 14 du bord supérieur 13 du premier support 10 et est légèrement supérieure à un parcours possible du premier support entre une position désaccouplée, dans laquelle le bord inférieur 12 reste dévié de la face inférieure de la crémaillère dentée 4, et une position accouplée, dans laquelle ledit bord inférieur 12 reste juste en dessous de ladite face inférieure de la crémaillère dentée 4. L'axe creux 9 (figures 10 et 11), dans lequel est accouplée l'extrémité de la barre transversale 6 (figures 7 et 8), a en son intérieur un tronçon dont la section transversale présente deux faces plates 21 face à face opposées à deux facettes 22 taillées sur ladite extrémité de la barre transversale 6 ; de telle manière que les faces plates 21 de l'extrémité de la barre transversale 6 (figure 8) demeurent adossées aux facettes 22 (figure 11) de l'intérieur de l'axe creux 9, ces deux éléments restant reliés de manière rotative pour assurer le parfait réglage des deux côtés du tiroir 3 dans son déplacement.

La figure 1 illustre clairement le montage des moyens décrits pour le roulement réglé et rectiligne du tiroir 3 selon l'invention, dans lequel lesdits moyens occupent correctement ladite position accouplée ; il faut souligner la sécurité qu'apporte cette position face aux éventuels déraillements de la roue dentée 5, car le bord inférieur 12 du premier support 10 bute sur la face inférieure de la crémaillère dentée 4 avant que ne se produise le désengrenage de la première par rapport à la seconde. Les figures 12 à 16 représentent en détail la configuration des moyens de roulement susmentionnés associés au tiroir 3 [ou à l'élément mobile 2 du guide coulissant extensible]. En comparant les figures 1 et 1A on peut noter une autre qualité importante de l'invention. En effet, la figure 1A représente ladite position désaccouplée, dans laquelle le premier support 10 est séparé de la crémaillère dentée 4 à un degré suffisant pour que se produise le désengrenage par élévation moyennant l'extraction du bras plat vertical 17 du second support 15 par rapport au guide 19 formé sur la plaque arrière 18.

Une autre particularité de l'invention concerne les moyens de montage de la crémaillère dentée 4 ; ceci consiste en ce que les ancrages 7 ont (figures 4 à 6) un corps duquel part la languette 8, lequel corps est adossé (figures 1 et 1A) au côté de l'élément fixe 1 du guide coulissant extensible et qui, parallèlement à celui-ci, présente une paire de pattes 23 qui peuvent se loger par glissement dans deux coins dudit même côté de l'élément fixe 1 et pincer l'épaisseur dudit côté entre elles et le corps même de l'ancrage 7 ; d'autre part, les languettes transversales 8 des ancrages 7 traversent chacune une des ouvertures 25 des crémaillères dentées 4 et ont leur extrémité formée d'un biseau inférieur 26 et d'une griffe supérieure 27.

Les figures 3 et 3A illustrent la manière dont s'effectue le montage, moyennant une manoeuvre d'insertion de la languette 8 qui est favorisée par le biseau inférieur 26 et dans laquelle ledit montage est assuré par la griffe supérieure 27.

Pour marquer lesdites positions désaccouplée (figure 1A) et accouplée (figure 1) du premier support 10, sur le bras plat horizontal 16 du second support 15 se trouvent (figures 12 à 14) des saillies 24 qui, conjointement à l'épaisseur dudit bras plat horizontal 16, fournissent un ajustement de serrage glissant par rapport au passage longitudinal 14 du bord supérieur 13 du premier support 10 et lesdites saillies 24, du côté de la barre transversale 6, par rapport aux positions accouplée et désaccouplée dudit premier support 10, atteignent l'extrémité qui dudit même côté, présente le bord supérieur 13 et sont espacées entre elles d'une distance ajustée supérieure à la longueur dudit bord supérieur 13.

Une autre particularité de l'invention concerne les moyens de réglage (figures 30 à 34) de la position latérale de l'avant du tiroir 3 par rapport au bac de ce dernier, pour aligner correctement le parement de l'ensemble du mobilier dans lequel il est intégré. A cette fin, la liaison des guides mobiles du tiroir 3 à l'avant de celui-ci se produit moyennant (figures 30 à 32) chacune des plaques avant 28 qui ont une section verticale affaiblie 29 devant laquelle se trouve un trou de vis 30 sur lequel, sur une seule desdites plaques avant collatérales 28, est vissée une vis 32 dont la tête est immobilisée axialement mais qui peut tourner dans une rainure 31 de ladite plaque avant 28. En faisant tourner la tête de la vis 32, celle-ci étant immobilisée axialement, l'effet de vis sur les bords du trou de vis 30 fait que la plaque avant 28 reste soumise à un effort tendant à la déformer en un sens ou l'autre, transversal à celle-ci ; cette déformation se produit de manière effective (figures 30 et 31) du fait de la section verticale affaiblie 29. Cette action de la plaque avant s'exerce sur les moyens permettant à l'avant du tiroir 3 d'être placé, grâce auxquels, indépendamment de la nature de ces moyens, ledit déplacement de la plaque avant s'effectue jusqu'à l'avant du tiroir 3, comme envisagé.

Une autre particularité de l'invention concerne des moyens de constitution d'un cadre à base de profils creux aplatis. A cet effet, les plaques arrière 18 (figures 17 à 19) présentent un rebord 33 qui ressort par l'arrière en saillie et qui comporte un orifice 34 pouvant permettre l'accrochage (figures 20 à 25) d'un tenon vertical inférieur 36 de la pièce angulaire 35 s'intégrant via deux ailettes 36a et 36b doublées qui sont amenées à être en contact et qui peuvent s'insérer verticalement jusqu'au-dessous de l'orifice 34 du rebord 33 de la plaque arrière 18 avec un enclenchement élastique qui ajuste l'emboîtement de manière longitudinale.

La pièce angulaire 35 creuse de section carrée présentant, sur deux faces adjacentes, une fenêtre verticale 37 qui (figure 25) a des côtés parallèles 38, les extrémités inférieure 39 et supérieure 40 sont arrondies et sont précédées de chacun des tronçons convergents, inférieur 41 et supérieur 42 ; entre les côtés parallèles 38 de la fenêtre verticale 37 se trouve une largeur inférieure à celle des éléments de cadre, latéraux 45 et arrière 46, (figures 26 et 27) qui ont un profil (figure 28) ovoïde aplati et une flexibilité satisfaisante, et sont plus courts que les fenêtres verticales 37 et dont les côtés comportent de fines fentes (47) dont la largeur est ajustée de manière à être supérieure à l'épaisseur des côtés parallèles (38) des fenêtres verticales (37) et dont la hauteur est légèrement inférieure à celle desdits côtés parallèles 38 ; où le tronçon convergent inférieur 42 a un angle de convergence supérieur 44 qui est supérieur à l'angle de convergence inférieur 43 du tronçon convergent inférieur 41. La figure 26 est un détail agrandi et illustre la position finale d'accrochage d'un élément de cadre 45 ou 46 sur une pièce angulaire 35.

## Revendications

1. Dispositif pour tiroirs de meubles, en particulier pour les tiroirs de grande dimension, **caractérisé en ce que**, en plus des guides collatéraux coulissants extensibles habituels qui comportent un élément fixe (1) fixé sur le meuble (48) et un élément mobile (2) soutenant le tiroir (3), lesdits éléments mobiles (2) collatéraux au tiroir (3) sont reliés entre eux via des moyens de roulement qui comprennent des crémaillères dentées collatérales (4) qui, le long de celles-ci, engrènent les roues dentées respectives (5) qui sont accouplées en rotation au moyen d'une barre transversale (6), lesdites crémaillères dentées (4) étant chacune supportées par deux languettes transversales (8) appartenant à des ancrages (7) accouplés de manière amovible aux extrémités de l'élément fixe (1), lesdites roues dentées (5) ayant un axe creux (9) qui s'étend jusqu'au centre du tiroir (3), traversant, avec une capacité de libre rotation, un palier (11) formé dans le noyau vertical d'un premier support (10) en forme de double « L » qui détermine des bords horizontaux et plats, inférieur (12) et supérieur (13), de sorte que le bord inférieur (12) est adjacent à la face inférieure de la crémaillère dentée (4) et que le bord supérieur (13) se trouve au-dessus de la position opérationnelle ou engrenée de la roue dentée (5) en maintenant une distance suffisamment inférieure à la profondeur de l'engrenage entre ladite roue dentée (5) et la crémaillère dentée (4), le bord supérieur (13) présentant un passage longitudinal (14) ayant un ajustement glissant par rapport à un bras plat horizontal (16) qui appartient à un second support (15) en équerre qui forme un bras plat vertical (17) dont les bords verticaux peuvent glisser de manière ajustée sur un guide (19) d'une plaque arrière (18) sur laquelle est soutenu le tiroir (3) via l'élément mobile (2) du guide coulissant extensible, le bras plat vertical (17) ayant un pivot horizontal (20) qui est parallèle audit bras plat horizontal (16), qui pénètre par ajustement de la rotation libre dans l'axe creux (9) de la roue dentée (5) et dont la longueur est inférieure à celle du bras plat horizontal (16) d'une distance légèrement supérieure à la longueur dudit passage longitudinal (14) du bord supérieur (13) du premier support (10) et est légèrement supérieure à un parcours possible du premier support entre une position désaccouplée, dans laquelle le bord inférieur (12) reste décalé par rapport à la face inférieure de la crémaillère dentée (4), et une position accouplée, dans laquelle ledit bord inférieur (12) reste juste en dessous de ladite face inférieure de la crémaillère dentée (4).

2. Dispositif pour tiroirs de meubles, en particulier pour les tiroirs de grande dimension, selon la revendication 1, **caractérisé en ce que** l'axe creux (9), dans lequel est accouplée l'extrémité de la barre transversale (6), comporte en son intérieur un tronçon dont la section transversale présente deux faces plates (21) face à face opposées à deux facettes (22) taillées dans ladite extrémité de la barre transversale (6).

3. Dispositif pour tiroirs de meubles, en particulier pour les tiroirs de grande dimension, selon l'une quelconque des revendications précédentes, **caractérisé en ce que** les ancrages (7) ont un corps duquel part la languette (8), lequel corps est adossé au côté de l'élément fixe (1) du guide coulissant extensible et qui, parallèlement à celui-ci, comporte une paire de pattes (23) qui peuvent se loger par glissement dans deux coins dudit même côté de l'élément fixe (1) et pincer l'épaisseur dudit côté entre elles et le corps même de l'ancrage (7).

4. Dispositif pour tiroirs de meubles, en particulier pour les tiroirs de grande dimension, selon l'une quelconque des revendications précédentes, **caractérisé en ce que** sur le bras plat horizontal (16) du second support (15) se trouvent des saillies (24) qui, conjointement à l'épaisseur dudit bras plat horizontal (16), fournissent un ajustement de serrage glissant par rapport au passage longitudinal (14) du bord supérieur (13) du premier support (10) et que lesdites saillies (24), du côté de la barre transversale (6), par rapport aux positions accouplée et désaccouplée dudit premier support (10), atteignent l'extrémité qui, dudit même côté, présente le bord supérieur (13) et sont espacées entre elles d'une distance ajustée supérieure à la longueur dudit bord supérieur (13).

5. Dispositif pour tiroirs de meubles, en particulier pour les tiroirs de grande dimension, selon l'une quelconque des revendications précédentes, **caractérisé en ce que** les languettes transversales (8) des ancrages (7) traversent des ouvertures (25) des crémaillères dentées (4) et ont leur extrémité formée d'un biseau inférieur (26) et d'une griffe supérieure (27).

6. Dispositif pour tiroirs de meubles, en particulier pour les tiroirs de grande dimension, selon l'une quelconque des revendications précédentes, **caractérisé en ce que** la liaison des côtés du tiroir (3), en face de celui-ci, se produit via des plaques avant (28) qui ont une section verticale affaiblie (29) devant laquelle se trouve un trou de vis (30) sur lequel, sur une seule desdites plaques avant collatérales (28), est vissée une vis (32) dont la tête est immobilisée axialement mais peut tourner dans une rainure (31) de ladite plaque avant (28).

7. Dispositif pour tiroirs de meubles, en particulier pour les tiroirs de grande dimension, selon l'une quelconque des revendications précédentes, **caractérisé en ce que** les plaques arrière (18) comportent un rebord (33) qui ressort par l'arrière en saillie et qui comporte un orifice (34) pouvant permettre l'accrochage d'un tenon inférieur vertical (36) d'une pièce angulaire (35) creuse de section carrée qui, sur deux faces adjacentes, comporte une fenêtre verticale (37) ayant des côtés parallèles (38), les extrémités inférieure (39) et supérieure (40) sont arrondies et sont précédées de chacun des tronçons convergents, inférieur (41) et supérieur (42) ; entre les côtés parallèles (38) de la fenêtre verticale (37) se trouve une ouverture inférieure à celle des certains éléments de cadre, latéraux (45) et arrière (46), qui ont un profil ovoïde plat et une flexibilité satisfaisante, et sont plus courts que les fenêtres verticales (37) et comportent sur leurs côtés de fines fentes (47) dont la largeur est ajustée de manière à être supérieure à l'épaisseur des côtés parallèles (38) des fenêtres verticales (37) et dont la hauteur est légèrement inférieure à celle de ces côtés parallèles (38).

8. Dispositif pour tiroirs de meubles, en particulier pour les tiroirs de grande dimension, selon la revendication 7, **caractérisé en ce que** le tronçon convergent supérieur (42) a un angle de convergence supérieur (44) plus élevé qu'un angle de convergence inférieur (43) du tronçon convergent inférieur (41).

9. Dispositif pour tiroirs de meubles, en particulier pour les tiroirs de grande dimension, selon l'une quelconque des revendications précédentes, **caractérisé en ce que** le tenon inférieur (36) de la pièce angulaire (35) s'intègre via deux ailettes doubles (36a et 36b) qui sont amenées à être en contact et qui peuvent s'insérer verticalement jusqu'au-dessous de l'orifice (34) du rebord (33) de la plaque arrière (18) avec un enclenchement élastique qui ajuste l'emboîtement de manière longitudinale.
